# EUROPÄISCHE PATENTSCHRIFT

(11) **EP 1 686 062 B1**
(45) Veröffentlichungstag und Bekanntmachung des Hinweises auf die Patenterteilung: **02.09.2009**
(21) Anmeldenummer: 05022395.7
(22) Anmeldetag: 13.10.2005
(51) Int. Cl.: B65B 31/10, B65D 83/14

(54) **Verfahren zum Befüllen eines Behälters mit Kohlendioxid (CO2) und Kohlendioxid (CO2)-enthaltender Behälter**
Method for filling a container with carbon dioxide (CO2) and container holding carbon dioxide (CO2)
Procédé pour remplir un conteneur avec du dioxyde de carbone (CO2) et conteneur contenant du dioxyde de carbone (CO2)

(30) Priorität: 31.01.2005 DE 102005004412
(43) Veröffentlichungstag der Anmeldung: 02.08.2006
(73) Patentinhaber: Czewo Full Service Filling Service GmbH, 93073 Neutraubling (DE)
(72) Erfinder: Czech, Joachim, 93093 Donaustauf (DE); Menzel, Ulrich, 93092 Barbing (DE)
(74) Vertreter: Grünecker, Kinkeldey, Stockmair & Schwanhäusser Anwaltssozietät

(56) Entgegenhaltungen:
- EP-A- 0 926 070
- FR-A- 1 323 823

## Beschreibung

Die Erfindung betrifft ein Verfahren zum Befüllen eines Behälters mit Kohlendioxid, insbesondere bei Atmosphärendruck sowie einen Kohlendioxid-enthaltenden Behälter, insbesondere hergestellt nach diesem Verfahren.

Um Kohlendioxid (CO₂) bereitzustellen, z.B. für die Zugabe zu Flüssigkeiten oder Gasen (Fluide) wird es gasförmig unter Druck in einen Vorrats-Druckbehälter eingebracht, aus dem es dann über ein Ventil nach außen dosiert oder undosiert abgegeben wird. Das Kohlendioxid-Gas wird dabei unter Überdruck über das ZweiwegeVentil des Behälters in den Druckbehälter eingeführt, wobei das Volumen des Behälters um so geringer sein kann, je höher der Druck im Behälter ist.

Zur Druckreduzierung in dem Vorratsbehälter ist es bereits bekannt, in diesen vor der Befüllung mit CO₂ Aktivkohle einzubringen. Aktivkohle absorbiert das Kohlendioxid und gibt es bei Entnahme und Druckreduzierung allmählich wieder frei. Nachteilig ist dieses Verfahren der Behältervorbereitung insofern, als für die Befüllung auch im Behälter zunächst auch ein hoher Druck erforderlich ist und die Befüllung nur in mehreren Stufen erfolgen kann.

Sollen z.B. 20g CO₂ in einen teilweise mit Aktivkohle befüllten Druckbehälter (maximal 20 bar) mit einem Volumen von 125 ccm eingefüllt werden, muß zunächst eine geringere Menge des Kohlendioxids mit einem Druck von 20 bar eingebracht werden. Nach einer gewissen Haltezeit reduziert sich der Druck im Behälter auf etwa 5bar und dann kann in einem weiteren Schritt eine nächste Menge CO₂ eingefüllt werden. Dieses Stufenverfahren ist daher langwierig und für die Serienproduktion von CO₂-enthaltenden Behältern ungeeignet, zeitaufwendig und damit teuer und erfordert darüber hinaus auch Druckbehälter, die für wesentlich höhere Drücke (z.B. 20 bar) wie die Betriebsdrücke (z.B. 5 bar) ausgelegt werden müssen, so daß diese Behälter ebenfalls für die Serienproduktion verhältnismäßig geringvolumiger, CO₂-enthaltende Behälter unwirtschaftlich sind.

Es ist ferner bekannt, das Treibmittel CO₂ in fester Form vor dem Verschliessen in Aerosol behalter einzufüllen (FR-A-1 323 823).

Der Erfindung liegt daher die Aufgabe zugrunde, ein Verfahren zum Befüllen eines Behälters mit Kohlendioxid anzugeben, welches eine wesentliche Druckreduzierung im Befüllungsvorgang gestattet, so daß auch Behälter, die in kleinen Mengen CO₂ bereitstellen, wirtschaftlich hergestellt, d.h. befüllt werden können und die Handhabung des Befüllvorganges sich vereinfacht. Darüber hinaus soll erfindungsgemäß ein entsprechender, CO₂-enthaltender Behälter angegeben werden.

Die vorgenannte Aufgabe wird bei einem Verfahren der eingangs genannten Art erfindungsgemäß dadurch gelöst, daß in einen offenen Behälter ein Kohlendioxid absorbierender oder adsorbierender Stoff, z.B. Aktivkohle, und Kohlendioxid (CO2) in fester Form, in den Behälter eingefüllt werden, vorzugsweise bei Atmosphärendruck, und anschließend der Behälter verschlossen wird, wobei ein Innenraum des Behälters mit der Umgebung durch eine steuerbare Ausströmöffnung, insbesondere ein Ein- oder Zweiwegeventil (6) enthaltend, verbunden wird.

Vorzugsweise erfolgt die Befüllung des Behälters über eine verhältnismäßig großflächige Einfüllöffnung bei Atmosphärendruck und wird das Kohlendioxid, vorzugsweise in den den ad- oder absorbierenden Stoff z.B., die Aktivkohle ganz oder teilweise bereits enthaltenden Behälter in festem Aggregatzustand, z.B. in Form von Trockeneispellets, eingeführt. Die Reihenfolge kann aber auch umgekehrt werden.

Die Trockeneis-Pellets verdampfen nach dem Einfüllen und Verschließen der Dose mit einem, vorzugsweise ein Ein- oder Zweiwegventil enthaltenden Deckel allmählich und das freiwerdende, gasförmige Kohlendioxid (CO₂) wird von der Aktivkohle adsorbiert.

Für die Behälter können daher vorzugsweise Niederdruckbehälter, wie z.B. auch Aerosoldosen mit handelsüblichem Aerosolventil verwendet werden.

Nach einer weiteren Ausführungsform der Erfindung kann in dem Behälter neben der Aktivkohle ein z.B. als Aerosol zu versprühendes Fluid, insbesondere eine Flüssigkeit oder ein Gas aufgenommen sein, die das mittels des nach Verdampfen in dem Behälter gasförmig vorliegende Kohlendioxid (CO₂) als Aerosol versprüht.

Weitere, bevorzugte Ausgestaltungen des Erfindungsgegenstandes sind in den übrigen Unteransprüchen dargestellt.

Die vorgenannte Aufgabe wird hinsichtlich des Kohlendioxid (CO₂)-enthaltenden Behälters mit den Merkmalen des Anspruches 8 gelöst.

Die Erfindung wird nachstehend anhand eines Ausführungsbeispieles und zugehöriger Zeichnungen näher erläutert. In diesen zeigt die

Figur in einem schematischen Ablauf in vier Phasen das Verfahren zum Befüllen eines Behälters mit Kohlendioxid jeweils im Schnitt und in schematischer Darstellung.

In der mit A, B und C bezeichneten Füllphase wird ein Behälter 1 über eine Einfüllöffnung 2 mit einer 1. Komponente 3, die ein CO₂ bindender Feststoff ist und vorzugsweise aus Aktivkohle besteht, teilweise befüllt. Die Aktivkohle dient dazu, Kohlendioxid zu adsorbieren und es bei verbrauchsabhängig sich verringerndem Innendruck freizugeben.

Sodann wird der Behälter 1 mit Kohlendioxid in fester Form, z.B. als Trockeneis-Pellets, als 2. Komponente 4 befüllt, ebenfalls durch die Einfüllöffnung 2 (Phase B). Anschließend wird der auf diese Weise, wie in Phase C gezeigt ist, teilweise befüllte Behälter mit einem Deckel 5, der zugleich ein Ein- oder Zweiwegeventil 6 enthält, das z.B. ein handelsübliches Aerosolventil sein kann, druckdicht verschlossen.

Das CO₂-Trockeneis in dem Behälter 1 verdampft nach dem Einfüllen und Verschließen des Behälters 1 allmählich und das freiwerdende, gasförmige CO₂ wird von der Aktivkohle aufgenommen bzw. adsorbiert. Dieser Zustand ist in (D) dargestellt. Gegebenenfalls kann auch ein anderer Kohlendioxid (CO₂)-absorbierender Stoff oder ein solches Stoffgemisch verwendet und die Reihenfolge des Befüllens auch umgekehrt werden.

Auf diese Weise kann ein Kohlendioxid (CO₂)-Befüllvorgang für einen Kohlendioxid (CO₂)-enthaltenden Behälter in einem Zuge erfolgen und das Kohlendioxid kann in großer Menge in den Behälter rasch eingeführt werden.

Es können überdies preiswertere Druckbehälter verwendet werden, da an deren Druckfestigkeit geringere Anforderungen bestehen, weil hohe Einfülldrücke vermieden werden.

Außerdem erfolgt die Behälterfüllung nicht über ein Ventil, sondern über die Einfüllöffnung 2, was eine einfache Handhabung und hohe Arbeitsgeschwindigkeiten sichert.

Überdies ist es nicht länger erforderlich, ein Zweiwegeventil zu verwenden, sondern es kann ein einfaches Einwegventil verwendet werden, da das gasförmige Kohlendioxid nur noch von innen nach außen aus dem Behälter 1 abströmt, z.B. in einem Aerosol-Sprühvorgang.

Es ist selbstverständlich auch möglich, das in festem Aggregatzustand befindliche CO₂ in anderen Formen als in Pellets und in andere Arten von Behälter einzugeben.

Solche vorerläuterten CO₂-Behälter können vorzugsweise zur Karbonisierung von Flüssigkeiten, z.B. Mineralwässer oder andere, vorzugsweise nicht-alkoholische Getränke verwendet werden. Sie können vorzugsweise über flexible oder feste Rohrleitungen mit Behältern verbunden sein, die eine Flüssigkeit (oder Gas) enthalten, in die das CO₂ eingemischt werden soll. Hierbei können innerhalb der Rohrleitungswege weitere Steuerarmaturen (Ventile) und/oder thermische oder Druck-Konditionseinrichtungen vorgesehen sein, wie auch der Behälter 1 selbst in einer thermisch oder druckkonditionierenden Atmosphäre angeordnet sein kann. Bei einer Festverbindung des Behälters 1 kann also das Ventil 6 auch unabhängig von dem Deckel 5 und anderer Stelle des Behälters angeordnet sein.

In einem anderen Ausführungsbeispiel könnte auch zusätzlich zu Kohlendioxid (CO₂) und Aktivkohle (oder einem entsprechend CO₂-adsorbierenden oder -absorbierenden Feststoff) ein weiteres Fluid, insbesondere eine Flüssigkeit enthalten sein, die als Spray über das Ventil 6 mit Hilfe des Kohlendioxids (CO₂) als Treibgas ausgesprüht werden kann.

## Patentansprüche

1. Verfahren zum Befüllen eines Behälters (1) mit Kohlendioxid (CO2), insbesondere bei Atmosphärendruck, bei dem der Behälter (1) mit einem steuerbaren Ausströmmittel verschlossen wird, wobei ein Innenraum des Behälters (1) mit der Umgebung durch das steuerbare Ausströmmittel, insbesondere ein Einwegventil (6) oder ein Zweiwegeventil enthaltend, verbunden wird, **dadurch gekennzeichnet, dass** vor dem Verschließen zumindest ein Kohlendioxid-adsorbierender oder - absorbierender Stoff, insbesondere Aktivkohle, und Kohlendioxid (CO2) in fester Form in den offenen Behälter (1) eingefüllt werden.

2. Verfahren nach Anspruch 1, **dadurch gekennzeichnet, daß** Kohlendioxid (CO2) in festem Zustand als Trockeneis in Form von Pellets (4) in den Behälter (1) eingefüllt wird, insbesondere das gesamte Kohlendioxid in einem kontinuierlichen Befüllschritt in den Behälter (1) eingefüllt wird.

3. Verfahren nach Anspruch 1 oder 2, **dadurch gekennzeichnet, daß** der Innenraum des Behälters (1) zunächst partiell mit Aktivkohle befüllt und anschließend Kohlendioxid (CO2) in festem Zustand als Trockeneis, z.B. in Form von Pellets (4) in den Behälter (1) eingefüllt wird.

4. Verfahren nach Anspruch 1 oder 2, **dadurch gekennzeichnet, daß** der Innenraum des Behälters (1) zunächst partiell mit Kohlendioxid (CO2) in festem Zustand des Trockeneis, z.B. in Form von Pellets (4), in den Behälter (1) eingefüllt wird und anschließend Aktivkohle in den Behälter (1) eingefüllt wird.

5. Verfahren nach zumindest einem der vorhergehenden Ansprüche 1 bis 4, **dadurch gekennzeichnet, daß** eine Einfüllöffnung (2) des Behälters (1) nach einem Befüllen desselben mit Aktivkohle und Kohlendioxid (CO2) in fester Form durch einen das Ausströmmittel mit einem Ein- oder Zweiwegeventil (6) enthaltenden Deckel (5) verschlossen wird.

6. Verfahren nach zumindest einem der vorhergehenden Ansprüche 1 bis 4, **dadurch gekennzeichnet, daß** das nach dem Befüllen und Verschließen des Behälters (1) in dem Innenraum desselben frei werdende Kohlendioxid (CO2) von einem CO2-aktiven Feststoff, z.B. Aktivkohle adsorbiert oder absorbiert wird.

7. Verfahren nach zumindest einem der vorhergehenden Ansprüche 1 bis 5, **gekennzeichnet durch** eine Verbindung des Behälters (1) mit einem weiteren, ein Fluid, insbesondere eine Flüssigkeit, enthaltenden Behälter.

8. Verfahren nach zumindest einem der vorhergehenden Ansprüche 1 bis 6, **dadurch gekennzeichnet, daß** in den Behälter ein auszuspendendes Fluid, insbesondere eine Sprayflüssigkeit als erste Komponente eingefüllt sowie Aktivkohle und Kohlendioxid in fester Form als zweite Komponente eingefüllt und anschließend der Behälter durch einen Deckel mit Einweg- oder Zweiwegeventil verschlossen wird.

9. Kohlendioxid (CO2)-enthaltender Behälter, insbesondere hergestellt nach einem Verfahren nach zumindest einem der vorhergehenden Ansprüche 1 bis 7, **dadurch gekennzeichnet, daß** der Behälter (1) zumindest Aktivkohle (3) und Kohlendioxid (4) in festem Aggregatzustand enthält.

10. Kohlendioxid (CO2)-enthaltender Behälter, insbesondere hergestellt nach einem Verfahren nach Anspruch 8, **dadurch gekennzeichnet, daß** der Behälter (1) ein Aerosolbehälter ist und eine erste Komponente, die mit Hilfe gasförmigen Kohlendioxids auszuspenden ist, und Aktivkohle enthält, zur Bindung des Kohlendioxids und mit Druckreduzierung zunehmenden Freigabe desselben.

11. Kohlendioxid (CO2)-enthaltender Behälter nach Anspruch 9 oder 10, **gekennzeichnet durch** ein Ein- oder Zweiwegeventil (6) zum Auslaß des Kohlendioxids.

12. Kohlendioxid (CO2)-enthaltender Behälter nach einem der Ansprüche 9 bis 11, **gekennzeichnet durch** eine Verbindung mit einem weiteren Behälter zur Einleitung von Kohlendioxid (CO2) in diesen und/oder von in diesem befindlichen Medien, insbesondere zu karbonisierenden Flüssigkeiten.

## Claims

1. Method for filling a container (1) with carbon dioxide (CO₂), in particular under atmospheric pressure, in which the container (1) is closed with a controllable delivery means, an inner chamber of the container (1) being connected to the surroundings by the controllable delivery means, in particular containing a one-way valve (6) or a two-way valve, **characterized in that** before the closing operation, at least one carbon dioxide-adsorbing or -absorbing substance, in particular active charcoal, and carbon dioxide (CO₂) in solid form are introduced into the open container (1).

2. Method according to claim 1, **characterized in that** carbon dioxide (CO₂) in the solid state as dry ice in the form of pellets (4) is introduced into the container (1), in particular all the carbon dioxide is introduced into the container (1) in a continuous filling step.

3. Method according to claim 1 or 2, **characterized in that** the inner chamber of the container (1) is initially partly filled with active charcoal and carbon dioxide (CO₂) in the solid state as dry ice, e.g. in the form of pellets (4), is then introduced into the container (1).

4. Method according to claim 1 or 2, **characterized in that** the inner chamber of the container (1) is initially partly filled with carbon dioxide (CO₂) in the solid state of dry ice, e.g. in the form of pellets (4), and active charcoal is then introduced into the container (1).

5. Method according to at least one of the preceding claims 1 to 4, **characterized in that** after filling the container (1) with active charcoal and carbon dioxide (CO₂) in solid form, a filling opening (2) of the container (1) is closed by lid (5) containing the delivery means with a one- or two-way valve (6).

6. Method according to at least one of the preceding claims 1 to 4, **characterized in that** the carbon dioxide (CO₂) liberated in the internal chamber of the container (1) after filling and closing of the container (1) is adsorbed or absorbed by a CO₂-active solid, e.g. active charcoal.

7. Method according to at least one of the preceding claims 1 to 5, **characterized by** a connection of the container (1) to a further container containing a fluid, in particular a liquid.

8. Method according to at least one of the preceding claims 1 to 6, **characterized in that** a fluid to be dispensed, in particular a spray liquid, is introduced into the container as the first component and active charcoal and carbon dioxide in solid form are introduced as the second component and the container is then closed by a lid with a one-way or two-way valve.

9. Container containing carbon dioxide (CO₂), in particular produced by a method according to at least one of the preceding claims 1 to 7, **characterized in that** the container (1) contains at least active charcoal (3) and carbon dioxide (4) in the solid state of aggregation.

10. Container containing carbon dioxide (CO₂), in particular produced by a method according to claim 8, **characterized in that** the container (1) is an aerosol container and contains a first component, which is to be dispensed with the aid of gaseous carbon dioxide, and active charcoal, for binding the carbon dioxide and increasing release thereof as the pressure is reduced.

11. Container containing carbon dioxide (CO₂) according to claim 9 or 10, **characterized by** a one- or two-way valve (6) for letting out the carbon dioxide.

12. Container containing carbon dioxide (CO₂) according to one of claims 9 to 11, **characterized by** a connection with a further container for introduction of carbon dioxide (CO₂) into this and/or of media present in this, in particular liquids to be carbonated.

## Revendications

1. Procédé pour remplir un conteneur (1) avec du dioxyde de carbone (CO2), en particulier à pression atmosphérique, dans lequel le conteneur (1) est fermé par des moyens d'évacuation pouvant être commandés, de sorte qu'un espace intérieur du conteneur (1) est en communication avec l'environnement par l'intermédiaire des moyens d'évacuation pouvant être commandés, ces derniers comprenant notamment un clapet unidirectionnel (6) ou un clapet bidirectionnel, **caractérisé en ce que**, avant la fermeture, au moins une substance adsorbant ou absorbant le dioxyde de carbone, en particulier du charbon actif, et du dioxyde de carbone (CO2) sous forme solide sont introduits dans le conteneur ouvert (1).

2. Procédé selon la revendication 1, **caractérisé en ce que** le dioxyde de carbone (CO2) à l'état solide est introduit dans le conteneur (1) sous forme de glace sèche en granulés (4), la totalité du dioxyde de carbone étant en particulier introduite dans le conteneur (1) en une étape de remplissage continue.

3. Procédé selon la revendication 1 ou 2, **caractérisé en ce que** l'espace intérieur du conteneur (1) est d'abord partiellement rempli de charbon actif, puis du dioxyde de carbone (CO2) à l'état solide est introduit dans le conteneur (1) sous forme de glace sèche, par exemple à l'état de granulés (4).

4. Procédé selon la revendication 1 ou 2, **caractérisé en ce que** l'espace intérieur du conteneur (1) est d'abord partiellement rempli de dioxyde de carbone (CO2), ce dernier étant à l'état solide sous forme glace sèche, par exemple à l'état de granulés (4), dans le conteneur (1), puis du charbon actif est introduit dans le conteneur (1).

5. Procédé selon au moins l'une des revendications 1 à 4 précédentes, **caractérisé en ce que**, après un remplissage dudit conteneur avec du charbon actif et du dioxyde de carbone (CO2) sous forme solide, une ouverture de remplissage (2) du conteneur (1) est fermée par un couvercle (5) contenant des moyens d'évacuation munis d'un clapet unidirectionnel ou d'un clapet bidirectionnel (6).

6. Procédé selon au moins l'une des revendications 1 à 4 précédentes, **caractérisé en ce que** le dioxyde de carbone (CO2) libéré, après le remplissage et la fermeture du conteneur (1), dans l'espace intérieur de celui-ci est adsorbé ou absorbé par une matière solide active à l'égard CO2, par exemple du charbon actif.

7. Procédé selon au moins l'une des revendications 1 à 5 précédentes, **caractérisé par** un raccordement du conteneur (1) à un autre conteneur contenant un fluide, en particulier un liquide.

8. Procédé selon au moins l'une des revendications 1 à 6 précédentes, **caractérisé en ce qu'**un fluide à distribuer, en particulier un fluide à pulvériser, en tant que premier composant, et du charbon actif et du dioxyde de carbone sous forme solide, sont versés en tant que second composant, sont introduits dans le conteneur puis le conteneur est fermé par un couvercle muni d'un clapet unidirectionnel ou d'un clapet bidirectionnel.

9. Conteneur contenant du dioxyde de carbone (CO2), en particulier fabriqué par un procédé selon au moins l'une des revendications 1 à 7 précédentes, **caractérisé en ce que** le conteneur (1) contient au moins du charbon actif (3) et du dioxyde de carbone (4) à l'état d'agrégat solide.

10. Conteneur contenant du dioxyde de carbone (CO2), en particulier fabriqué par un procédé selon la revendication 8, **caractérisé en ce que** le conteneur (1) est un conteneur d'aérosol et qu'il contient un premier composant devant être distribué à l'aide de dioxyde de carbone gazeux, ainsi que du charbon actif destiné à fixer le dioxyde de carbone, avec augmentation de la libération de celui-ci par réduction de la pression.

11. Conteneur contenant du dioxyde de carbone (CO2) selon la revendication 9 ou 10, **caractérisé par** un clapet unidirectionnel ou bidirectionnel (6) pour l'évacuation du dioxyde de carbone.

12. Conteneur contenant du dioxyde de carbone (CO2) selon l'une des revendications 9 à 11, **caractérisé par** un raccordement à un autre conteneur pour le transfert dans celui-ci de dioxyde de carbone (CO2) et/ou, à partir de ce dernier, de fluides, en particulier de liquides à charger en dioxyde de carbone.
